# EUROPÄISCHE PATENTSCHRIFT

(11) **EP 3 288 843 B1**
(45) Veröffentlichungstag und Bekanntmachung des Hinweises auf die Patenterteilung: **17.06.2020**
(21) Anmeldenummer: 16717163.6
(22) Anmeldetag: 19.04.2016
(51) Int. Cl.: B65D 41/18, B65D 43/16

(54) **BEHÄLTER MIT ZWEI DICHTABSCHNITTEN**
CONTAINER HAVING TWO SEALING SECTIONS
RÉCIPIENT COMPORTANT DEUX SECTIONS D'ÉTANCHÉITÉ

(30) Priorität: 28.04.2015 DE 102015106547
(43) Veröffentlichungstag der Anmeldung: 07.03.2018
(73) Patentinhaber: Sanner GmbH, 64625 Bensheim (DE)
(72) Erfinder: SCHNEIDER, Matthias, 55262 Heidesheim (DE)
(74) Vertreter: Reiser & Partner Patentanwälte mbB
(86) Internationale Anmeldenummer: PCT/EP2016/058659
(87) Internationale Veröffentlichungsnummer: WO 2016/173891

(56) Entgegenhaltungen:
- WO-A2-2005/074571
- GB-A- 2 151 591
- US-A- 5 312 011
- US-A- 5 667 094
- US-A1- 2008 035 658

## Beschreibung

Die vorliegende Erfindung betrifft einen Behälter mit einem Behälterkörper, der eine Behälteröffnung aufweist, und mit einem Behälterverschluss für die Behälteröffnung, wobei der Behälterkörper und der Behälterverschluss als ein einteiliges Spritzgussteil ausgebildet sind und ein Scharnier aufweisen, das den Behälterverschluss beweglich mit dem Behälterkörper verbindet, wobei der Behälterkörper eine Behälterwandung aufweist, die einen Behälterraum bildet, wobei die Behälteröffnung von einem Rand umgeben ist, wobei der Behälterverschluss als Schnappverschluss ausgebildet ist und eine geöffnete Position und eine geschlossene Position einnehmen kann, wobei der Behälterverschluss eine Basis aufweist, an der eine Schürze angeordnet ist, wobei der Behälterverschluss einen ersten Dichtabschnitt und einen zweiten Dichtabschnitt aufweist, wobei der erste Dichtabschnitt an einer Innenseite der Schürze und der zweite Dichtabschnitt an der Basis angeordnet sind, wobei in der geschlossenen Position der erste Dichtabschnitt an einer Außenseite des Randes anliegt, um eine erste Abdichtung zu bilden,

Ein derartiger Behälter ist aus der US 4,783,056 bekannt. Der vorbekannte Behälter weist zwei Dichtabschnitte auf, von denen einer in der geschlossenen Position an der Außenseite des Randes und der andere an der Innenseite des Randes anliegt. Ein weiterer Behälter mit einer ähnlichen Form ist aus der WO 96/33108 bekannt.

Die US 3,441,161 beschreibt einen Verschluss für eine Flasche. Der Verschluss ist dabei als separates Teil ausgebildet. Er weist einen Abschnitt auf, der an der Stirnfläche der Flasche anliegt.

Die US 6,299,033 B1 beschreibt eine Kappe für einen Behälter. Die Kappe weist Klappen auf, die geöffnet und geschlossen werden können.

Die US 2008/0035658 A1 beschreibt einen Behälter mit Behälterverschluss nach dem Oberbegriff von Anspruch 1.

Die US 5 667 094 A beschreibt einen weiteren Behälter mit Behälterverschluss. Der Behälterverschluss weist dabei einen Dichtabschnitt auf, der an der Innenseite des Randes der Behälteröffnung zur Anlage kommt.

Die WO 2005/074571 A2 beschreibt einen weiteren Behälter mit Behälterverschluss. An dem Behälterverschluss ist ein Dichtabschnitt vorgesehen, welcher bei geschlossenem Behälterverschluss an dem Rand der Behälteröffnung innenseitig anliegt.

Die Erfindung stellt sich die Aufgabe einen Behälter anzugeben, der zuverlässig abdichtet sowie in der Herstellung und Bedienung einfach ist.

Diese Aufgabe wird mit den Merkmalen von Anspruch 1 gelöst. Demnach ist bei dem eingangs genannten Behälter vorgesehen, dass in der geschlossenen Position der zweite Dichtabschnitt an einer Stirnfläche des Randes anliegt, um eine zweite Abdichtung zu bilden. Auf diese Weise wird einerseits eine zuverlässige Abdichtung erreicht. Zudem kann der Behälter einfach und kostengünstig im Wege des Spritzgussverfahrens hergestellt werden. Behälterverschluss und Behälterkörper können dabei im Wege des Spritzgussverfahrens zusammen einteilig hergestellt werden. Eine separate Herstellung des Behälterverschlusses und eine Montage an dem Behälterkörper sind daher nicht erforderlich. Zudem ermöglicht der erfindungsgemäße Behälter, den Behälterraum vollständig zu nutzen, da eine gute Abdichtung erreicht wird, ohne dass in den Behälterraum ragende Dichtelemente vorgesehen werden müssen. Dementsprechend kann der Behälter bei gleichem Füllvolumen kleinere Abmessungen haben. Dies trägt auch zu einer Ersparnis von Material bei. Hierdurch können Kosten gesenkt und auch das Abfallvolumen reduziert werden. Darüber tragen die kleineren Abmessungen auch zu einer Senkung der Transportkosten bei. Der Behälter ist insbesondere für pharmazeutische Produkte, wie Tabletten geeignet, die in dem Behälterraum angeordnet sein können.

Eine vorteilhafte Ausgestaltung der Erfindung sieht vor, dass die Schürze einen in radialer Richtung nach innen vorspringenden Bereich und der Rand einen in radialer Richtung nach außen vorspringenden Bereich aufweisen und dass der nach innen vorspringende Bereich der Schürze in der geschlossenen Position mit dem nach außen vorspringenden Bereich des Randes verrastet, um den Behälterverschluss in der geschlossenen Position zu fixieren. Die trägt insbesondere zu einer zuverlässigen Abdichtung und einer einfachen Bedienbarkeit bei.

Eine besonders vorteilhafte Ausgestaltung sieht vor, dass der erste Dichtabschnitt und der nach außen vorspringende Bereich derart ausgebildet sind, dass dadurch in der geschlossenen Position der Behälterverschluss zu dem Behälterkörper hin gezogen wird.

Von Vorteil kann weiterhin vorgesehen sein, dass der nach innen vorspringende Bereich einen Gipfel aufweist, dass sich an den Gipfel auf einer ersten, näher zur Basis gelegenen Seite eine erste Fläche und auf einer zweiten, weiter von der Basis entfernten Seite eine zweite Fläche anschließen und dass die erste und die zweite Fläche gegenüber einer Behälterlängsachse des Behälterkörpers geneigt sind. Bevorzugt sind die erste und zweite Fläche entgegengesetzt geneigt. Auf diese Weise kann neben einer wirksamen Abdichtung auch erreicht werden, dass beim Schließen der Behälterverschluss selbsttätig in die geschlossene Position gezogen wird, sobald der Gipfel über den nach außen vorspringenden Bereich bewegt wurde. Dadurch kann eine in der geschlossenen Position bleibend wirkende Anpresskraft zwischen dem zweiten Dichtabschnitt und der Stirnfläche erzeugt werden, welche die Dichtwirkung verbessert. Der Gipfel kann insbesondere ringförmig umlaufend ausgebildet sein. Vorzugsweise beträgt ein Neigungswinkel zwischen erster Fläche und Behälterlängsachse zwischen 175° und 140°, besonders bevorzugt zwischen 170° und 160°. Weiterhin beträgt vorzugsweise ein Neigungswinkel zwischen der zweiten Fläche und der Behälterlängsachse zwischen 5° und 50°, besonders bevorzugt zwischen 10° und 30°. Dabei kann die Innenseite der Schürze insbesondere eine im Querschnitt im Wesentlichen dreieckige Gestalt aufweisen.

Weiterhin kann erfindungsgemäß vorgesehen sein, dass die erste Fläche einen kegelabschnittförmigen Bereich und/oder die zweite Fläche einen kegelabschnittförmigen Bereich aufweisen.

Eine weitere Verbesserung wird dadurch erreicht, dass der Gipfel durch einen radiusförmigen Bereich gebildet ist, der die erste und die zweite Fläche verbindet.

Erfindungsgemäß bevorzugt ist weiterhin, dass der Rand eine kegelabschnittförmige Dichtfläche aufweist, an der in der geschlossenen Position der erste Dichtabschnitt anliegt. Der kegelabschnittförmige Bereich kann insbesondere durch einen Abschnitt des nach außen vorspringenden Bereichs des Randes gebildet sein.

Eine bevorzugte Ausgestaltung der Erfindung sieht vor, dass keine Dichtung vorgesehen ist, die an einer Innenseite des Randes anliegt.

Eine vorteilhafte Ausführung sieht vor, dass die Basis des Behälterverschlusses und der Behälterkörper aus demselben Kunststoffmaterial gespritzt sind. Auf diese Weise kann eine zuverlässige Abdichtung erreicht werden, wobei die Herstellung einfach und zuverlässig erfolgen kann.

Von Vorteil ist darüber hinaus vorgesehen, dass die Schürze eine erste Schürzenhöhe aufweist, dass die Schürze in dem Bereich des Scharniers einen Ausschnitt aufweist und dass die Schürze im Bereich des Ausschnitts eine zweite, geringere Schürzenhöhe aufweist. In dem Abschnitt mit der zweiten Schürzenhöhe kann das Scharnier angelenkt sein. Dies erleichtert insbesondere das Schließen des Behälterverschlusses.

Von Vorteil ist vorgesehen, dass der zweite Dichtabschnitt in einer Vertiefung angeordnet ist und/oder dass ein Gipfel des zweiten Dichtabschnitts nicht über eine von der Innenseite der Basis gebildete Ebene hinausragt. Auch diese Gestaltung trägt zu einer zuverlässigen Abdichtung bei. Zudem kann auf diese Weise im Bereich der Basis überwiegend die volle Wanddicke erhalten bleiben, was einer unerwünschten Diffusion von Feuchtigkeit entgegenwirkt. Vorzugsweise ist an dem Gipfel ein bogenförmiger Abschnitt angeordnet mit einem Radius zwischen 0,2mm und 0,75mm. Dies trägt zu einer guten Abdichtung und einer guten Bedienbarkeit bei.

Eine weitere bevorzugte Ausgestaltung der Erfindung sieht vor, dass die Basis an ihrer Innenseite zur einen Seite des zweiten Dichtabschnitts eine erste Nut und zu einer anderen Seite des zweiten Dichtabschnitts eine zweite Nut aufweist. Vorzugsweise sind die Nuten umlaufend ausgebildet. Dies trägt zu einer zuverlässigen Abdichtung bei.

Eine weitere vorteilhafte Ausgestaltung sieht vor, dass sich an den Gipfel des zweiten Dichtabschnittes auf einer ersten Seite eine erste Begrenzungsfläche und auf einer zweiten Seite eine zweite Begrenzungsfläche anschließt und dass die erste und die zweite Begrenzungsflächen gegenüber einer Behälterlängsachse des Behälterkörpers geneigt sind. Dabei sind die erste und die zweite Begrenzungsfläche insbesondere entgegengesetzt geneigt. Vorzugsweise beträgt der Neigungswinkel zwischen der ersten Begrenzungsfläche und der Behälterlängsachse zwischen 10° und 60°, vorzugsweise zwischen 30° und 50°. Der Neigungswinkel zwischen der zweiten Begrenzungsfläche und der Behälterlängsachse beträgt vorzugsweise ebenfalls zwischen 10° und 60°, besonders bevorzugt zwischen 30° und 50°.

Insbesondere kann der zweite Dichtabschnitt eine im Querschnitt im Wesentlichen dreieckige Form haben.

Erfindungsgemäß ist vorgesehen, dass der erste Dichtabschnitt dadurch unter Vorspannung an dem Rand anliegt, dass die Schürze in der geschlossenen Stellung elastisch in radialer Richtung nach außen verformt ist. Insbesondere kann hierzu ein Durchmesser an einer Innenseite der Schürze in der geöffneten Position kleiner sein als ein Durchmesser an der Außenseite des Randes, wenn sich der Behälterverschluss in der geöffneten Position befindet. Vorzugsweise kann zudem der erste Dichtabschnitt als Kegeldichtung ausgebildet sein.

Erfindungsgemäß sind die Schürze und die Basis so ausgebildet, dass durch die Verformung der Schürze in der geschlossenen Position der zweite Dichtabschnitt gegen die Stirnfläche vorgespannt wird. Auch dies trägt zu einer zuverlässigen Abdichtung bei.

Eine vorteilhafte Ausgestaltung sieht vor, dass der erste Dichtabschnitt und der zweite Dichtabschnitt aus demselben Kunststoffmaterial wie die Basis des Behälterverschlusses bestehen. Auf diese Weise lässt sich eine zuverlässige Abdichtung erzielen. Zudem ist die Herstellung einfach und kostengünstig.

Eine andere vorteilhafte Ausgestaltung sieht vor, dass der erste Dichtabschnitt und/oder der zweite Dichtabschnitt aus einem anderen Material als die Basis des Behälterverschlusses bestehen. Auf diese Weise kann für den ersten und/oder zweiten Dichtabschnitt z.B. ein weicheres Material vorgesehen sein, dass eine noch bessere Abdichtung ermöglicht. Ein solcher Behälter kann beispielsweise im 2K-Spritzgussverfahren hergestellt sein.

Von Vorteil ist das Scharnier als Filmscharnier ausgebildet ist. Insbesondere kann das Scharnier eine Schmetterlingsform haben. Vorzugsweise ist der Behälterverschluss als Flip-Top-Verschluss ausgebildet.

Eine weitere Verbesserung wird erreicht, wenn an der Schürze ein rechtwinklig zur Schürze angeordneter Betätigungsabschnitt vorgesehen ist, über den der Behälterverschluss in die geöffnete Stellung bewegt werden kann. Auf diese Weise kann der Behälterverschluss, z.B. mit dem Finger oder beim Befüllen maschinell geöffnet oder geschlossen werden.

Eine vorteilhafte Ausgestaltung sieht vor, dass die Schürze im Wesentlichen senkrecht zu Basis angeordnet ist.

Eine vorteilhafte Ausgestaltung sieht vor, dass die Schürze umlaufend ausgebildet ist.

Vorzugsweise ist die Basis im Wesentlichen eben ausgebildet.

Von Vorteil weist der Rand an seiner Außenseite eine sich in Umfangsrichtung erstreckende Nut auf. Vorzugsweise ist die Nut umlaufend ausgebildet. Zwischen der Nut und der Stirnfläche kann der nach außen vorspringende Bereich angeordnet sein.

Eine vorteilhafte Ausgestaltung sieht vor, dass der Behälterkörper unterhalb des Randes einen von der Behälterwandung nach außen weisenden Abschnitt aufweist. Vorzugsweise ist der nach außen weisende Abschnitt umlaufend ausgebildet. Er kann insbesondere senkrecht zur Behälterlängsachse angeordnet sein. An dem nach außen weisendem Abschnitt kann das Scharnier angeordnet sein.

Erfindungsgemäß kann vorgesehen sein, dass der Behälterkörper röhrenförmig ausgebildet ist. Vorzugsweise ist der Behälterkörper zylindrisch ausgebildet. Weiterhin ist bevorzugt der Behälterverschluss zylindrisch ausgebildet.

Eine bevorzugte Ausgestaltung sieht vor, dass die Behälterwandung eine Seitenwandung und einen Boden aufweist, wobei der Rand in der Verlängerung der Seitenwandung angeordnet ist.

Weiterhin ist bevorzugt, dass die Stirnfläche eben ausgebildet ist. Vorzugsweise ist die Stirnfläche in einer Ebene, die rechtwinklig zur Behälterlängsachse verläuft, angeordnet.

In bevorzugter Weise ist der Behälter als Tablettenverpackung ausgebildet. In dem Behälterraum sind insbesondere Tabletten aufgenommen.

Eine bevorzugte Ausgestaltung sieht vor, dass der Behälterkörper über seine Höhe einen sich zur Behälteröffnung hin erweiternden Innendurchmesser aufweist. Vorzugsweise ist dabei der Innendurchmesser der Behälteröffnung größer als der Innendurchmesser in dem Bereich des Behälterraums. Diese Gestaltung ermöglicht eine einfache Bedienung. Zudem trägt sie auch zu einer einfachen Herstellung im Wege des Spritzgussverfahrens bei, da beim Entformen des Behälters ein die Innenseite des Behälterkörpers bildender Spritzgusskern durch die Behälteröffnung herausgezogen werden kann.

Eine weitere bevorzugte Ausführungsform sieht vor, dass in dem Behälter ein Trockenmittel, wie z.B. Silica-Gel, angeordnet ist, um den Behälterraum trocken zu halten. Das Trockenmittel kann in einer z.B. an dem Behälterboden angeordneten Trockenmittelkammer vorgesehen sein. Zudem kann das Trockenmittel auch in einem feuchtigkeitspermeablen Kunststoff verteilt angeordnet sein (Trockenmittelcompound). Der Kunststoff mit dem Trockenmittel kann z.B. an der Innenseite der Behälterwandung vorgesehen sein.

Weitere Ziele, Merkmale, Vorteile und Anwendungsmöglichkeiten der vorliegenden Erfindung ergeben sich aus der nachfolgenden Beschreibung von Ausführungsbeispielen anhand der Zeichnung. Dabei bilden alle beschriebenen und/oder bildlich dargestellten Merkmale für sich oder in beliebiger sinnvoller Kombination den Gegenstand der Erfindung, auch unabhängig von der Zusammenfassung in einzelnen Ansprüchen oder deren Rückbeziehungen.

Es zeigen:
- Fig. 1a:: eine Draufsicht auf einen erfindungsgemäßen Behälter mit dem Behälterverschluss in der geschlossenen Position;
- Fig. 1b:: einen Längsschnitt durch den Behälter aus Fig. 1a;
- Fig. 1c:: das vergrößerte Detail E des Behälters aus Fig. 1b;
- Fig. 2a:: eine Draufsicht auf den Behälter aus Fig. 1 a mit dem Behälterverschluss in der geöffneten Position;
- Fig. 2b:: einen Längsschnitt durch den Behälter aus Fig. 2a;
- Fig. 2c:: das vergrößerte Detail B des Behälters aus Fig. 2b;
- Fig. 2d:: das vergrößerte Detail C des Behälters aus Fig. 2b;
- Fig. 2e:: eine Seitenansicht des Behälters aus Fig. 2a;
- Fig. 2f:: eine perspektivische Darstellung des Behälters aus Fig. 2a;
- Fig. 3a:: eine Draufsicht auf einen erfindungsgemäßen Behälter nach einer weiteren Ausführungsform mit dem Behälterverschluss in der geschlossenen Position;
- Fig. 3b:: einen Teilquerschnitt durch den oberen Teil des Behälters aus Fig. 3a;

In den Figuren 1a bis 2f ist eine erste Ausführungsform des Behälters dargestellt. Der Behälter weist einen Behälterkörper 1 und einen Behälterverschluss 2 auf.

Der Behälterkörper 1 ist im dargestellten Ausführungsbeispiel röhrenförmig ausgebildet. Er weist eine Behälterwandung 3 auf, die einen Behälterraum 4 bildet. In dem Behälterraum 4 kann ein Verpackungsgut, z.B. Tabletten (nicht dargestellt) angeordnet werden. Die Wandung 3 bildet eine Seitenwandung 5 und einen Boden 6. Im dargestellten Ausführungsbeispiel hat der Behälterkörper 1 eine im Wesentlichen zylindrische Form mit einem kreisförmigen Querschnitt (vgl. z.B. Fig. 1b). Der Behälterkörper 1 hat dabei eine längliche Form. In den Figuren 1b und 2b ist eine Behälterlängsachse 7 des Behälterkörpers 1 angegeben.

Der Behälterkörper 1 weist eine Behälteröffnung 8 auf. Diese ist von einem Rand 9 umgeben (vgl. insbesondere Fig. 2a und 2b). Der Rand 9 weist eine Innenseite und eine Außenseite auf. Die Innenseite und die Außenseite werden durch eine Endfläche des Randes 9 verbunden, welcher die Stirnfläche 23 bildet. Bei dem dargestellten Behälter ist der Rand 9 in der Verlängerung der Seitenwandung 5 angeordnet. Der Innendurchmesser des Behälterkörpers 1 im Bereich des Randes 9 ist im Wesentlichen derselbe wie der Innendurchmesser des Behälterkörpers 1 in dem Bereich der Seitenwandung 5. Dementsprechend erstreckt sich die Behälteröffnung 8 über den gesamten Behälterquerschnitt. Um die Entformung zu erleichtern, ist hierbei der Innendurchmesser im Bereich des Randes 9 geringfügig größer als der Innendurchmesser im Bereich des Behälterkörpers 1.

An dem Behälterkörper 1 ist ein Scharnier 10 vorgesehen, über das der Behälterverschluss 2 beweglich mit dem Behälterkörper 1 verbunden ist. Der Behälterverschluss 2 kann daher wiederholt zwischen der in den Figuren 1a bis 1c dargestellten geschlossenen Position und der in den Figuren 2a bis 2f dargestellten geöffneten Position bewegt werden. Das Scharnier 10 ist als Filmscharnier ausgebildet. Das Scharnier 10 weist einen Abschnitt mit reduzierter Materialstärke 11 auf. Das Scharnier 10 hat eine Schmetterlingsform (vgl. z.B. Fig. 2a). Dadurch kann das Kunststoffmaterial beim Öffnen und Schließen des Behälterverschlusses 2 leicht bewegt werden.

Der Behälterverschluss 2 verschließt in der geschlossenen Position die Behälteröffnung 8. Dabei übergreift der Behälterverschluss 2 den Rand 9. Der Behälterverschluss 2 weist im dargestellten Ausführungsbeispiel eine Basis 12 und eine daran angeordnete Schürze 13 auf. Die Basis ist im Wesentlichen eben ausgebildet. Die Schürze 13 erstreckt sich im Wesentlichen senkrecht zur Basis 12. An der Schürze 13 ist ein rechtwinklig dazu angeordneter Betätigungsabschnitt 14 vorgesehen. Der Betätigungsabschnitt 14 ist auf der dem Scharnier 10 gegenüberliegenden Seite angeordnet. In einem mittleren Bereich weist der Betätigungsabschnitt 14 eine grade Kontur auf, die zu beiden Seiten in eine gekrümmte Kontur übergeht.

Die Schürze 13 ist an dem äußeren Rand der Basis 12 angeordnet. Die Schürze 13 ist umlaufend ausgebildet. Die Höhe der Schürze, gemessen ab der Innenseite der Basis 12, beträgt zwischen 10 und 20 % des Innendurchmessers des Behälterverschlusses 2. Die Schürze 13 weist einen ersten Abschnitt mit einer ersten Schürzenhöhe auf. Die Schürze 13 ist im Bereich des Scharniers 10 mit einem Ausschnitt 15 versehen und weist in diesem Bereich eine zweite, geringere Schürzenhöhe auf. Der Ausschnitt 15 erleichtert dabei das Schließen des Behälterverschlusses 2.

Der Behälterverschluss 2 ist als Schnappverschluss ausgebildet. In der geschlossenen Position wird ein Formschluss zwischen Behälterverschluss 2 und Behälterkörper 1 erzielt, der den Behälterverschluss 2 in der geschlossenen Position hält. Hierzu ist an dem Rand 9 ein in radialer Richtung nach außen vorspringender Bereich 16 vorgesehen. Dieser wird im dargestellten Ausführungsbeispiel dadurch gebildet, dass der Rand 9 an seiner Außenseite eine sich in Umfangsrichtung erstreckenden umlaufende Nut aufweist. Der nach außen vorspringende Bereich 16 ist dabei an dem dem Behälterverschluss 2 zugewandten Ende des Behälterkörpers 1 angeordnet. An der Schürze 13 ist ein in radialer Richtung nach innen vorspringender Bereich 17 vorgesehen. Dieser verrastet in der geschlossenen Position mit dem nach außen vorspringenden Bereich 16. Der nach innen vorspringende Bereich 17 weist einen Gipfel 18 auf. An diesem schließt sich auf einer ersten, näher zur Basis 12 gelegenen Seite eine erste Fläche 19 an. Auf einer zweiten, weiter von der Basis 12 entfernten Seite, schließt sich an den Gipfel 18 eine zweite Fläche 20 an. Wie dargestellt sind die erste und die zweite Fläche gegenüber der Behälterlängsachse 7 entgegengesetzt geneigt. Im dargestellten Ausführungsbeispiel liegt der Neigungswinkel zwischen der ersten Fläche 19 und der Behälterlängsachse 7 zwischen 175° und 140°, vorzugsweise zwischen 170° und 160°. Der Neigungswinkel zwischen der zweiten Fläche 20 und der Behälterlängsachse liegt zwischen 5° und 50°, vorzugsweise zwischen 10° und 30°. Wie insbesondere Figur 2b gut entnommen werden kann, weist der nach innen vorspringende Bereich 17 im Querschnitt eine im Wesentlichen dreieckige Form auf. Die erste Fläche 19 und die zweite Fläche 20 sind dabei jeweils kegelabschnittförmig ausgebildet. Der Gipfel 18 wird durch einen radiusförmigen Bereich gebildet, der die erste und die zweite Fläche 19, 20 verbindet.

Der nach außen vorspringende Bereich 16 dient nicht nur der Verrastung, sondern ermöglicht gleichzeitig eine Abdichtung. Hierzu ist an dem Behälterverschluss 2 ein erster Dichtabschnitt 30 vorgesehen. Dieser ist an der Innenseite der Schürze 13 angeordnet und liegt in der geschlossenen Position an der Außenseite des Randes 9 an, um eine erste Abdichtung zu bilden. Dabei erfolgt die Abdichtung insbesondere durch Anlage der ersten Fläche 19 an dem Rand 9. Zur besseren Abdichtung ist dabei an dem Rand 9 eine kegelabschnittförmige Dichtfläche 21 ausgebildet. Diese wird durch die Außenkontur des nach außen vorspringenden Bereichs 17 gebildet.

Der Behälter weist eine zweite Abdichtung auf, die durch einen zweiten Dichtabschnitt 22 erzielt wird. Der zweite Dichtabschnitt 22 ist an der Basis angeordnet. Dabei befindet sich der zweite Dichtabschnitt 22 an der dem Behälterkörper 1 zugewandten Seite der Basis 12. Der zweite Dichtabschnitt 22 ist so angeordnet, dass er in der geschlossenen Position des Behälterverschlusses 2 an der Stirnfläche 23 des Randes 9 anliegt. Die Figuren lassen weiter erkennen, dass der Behälter kein Dichtelement aufweist, das in die Behälteröffnung 8 hineinragt und an einer Innenseite des Randes 9 anliegt. Dadurch kann der Behälter über seine gesamte Höhe befüllt werden.

Der zweite Dichtabschnitt 22 ist dabei in einer Vertiefung angeordnet. Im dargestellten Ausführungsbeispiel weist die Basis 12 zur einen Seite des zweiten Dichtabschnitts 22 eine erste Nut 25 und auf der anderen Seite eine zweite Nut 25' auf. Die Nuten 25, 25' sind jeweils umlaufend ausgebildet. Der Gipfel 24 ragt dabei nicht über eine von der Innenseite der Basis 12 gebildete Ebene hinaus. Insbesondere Figur 2d kann entnommen werden, dass an dem Gipfel 24 auf einer ersten Seite eine erste Begrenzungsfläche 26 und auf einer zweiten Seite eine zweite Begrenzungsfläche 26' angeordnet sind. Die erste und zweite Begrenzungsflächen 26, 26' sind gegenüber der Behälterlängsachse 7 geneigt. Der Neigungswinkel zwischen erster Begrenzungsfläche 26 und der Behälterlängsachse 7 liegt zwischen 10° und 60°, vorzugsweise zwischen 30° und 50°. Der Neigungswinkel zwischen der zweiten Begrenzungsfläche 26' und der Behälterlängsachse 7 liegt zwischen 10° und 60°, vorzugsweise zwischen 30° und 50°. Im Wesentlichen weist der zweite Dichtabschnitt 22 eine im Querschnitt dreieckige Form auf.

Zur Erzielung einer guten Abdichtung liegt der erste Dichtabschnitt 30 dadurch unter Vorspannung an dem Rand 9 an, dass die Schürze 13 in der geschlossenen Stellung aufgrund der Anlage an dem Rand 9 elastisch in radialer Richtung nach außen verformt ist. Der elastische Verformungsweg in radialer Richtung nach außen beträgt dabei zwischen 0,25 % und 2 % des Innendurchmessers der Schürze 13. Bevorzugt ist dabei eine Verformung zwischen 0,5 % und 1 % des Innendurchmessers der Schürze.

Weiterhin sind die Schürze 13 und die Basis 12 so ausgebildet, dass durch die Verformung der Schürze 13 in der geschlossenen Position der zweite Dichtabschnitt 22 gegen die Stirnfläche 23 vorgespannt wird. Eine Verformung der Schürze 13 nach außen führt zu einer Bewegung des zweiten Dichtabschnitts 22 zur Stirnfläche 23.

Im dargestellten Ausführungsbeispiel erstreckt sich die Stirnfläche 23 senkrecht zur Behälterlängsachse 7. Die Stirnfläche 23 ist dabei eben ausgebildet. Alternativ kann die Stirnfläche auch zur Behälterlängsachse 7 nach außen geneigt angeordnet sein.

An der Außenseite des Behälterkörpers 1 ist unterhalb des Randes 9 ein von der Wandung 3 nach außen weisender Abschnitt 27 vorgesehen. Dieser ist umlaufend ausgebildet. An dem Abschnitt 27 ist das Scharnier 10 angeordnet.

Der Behälter mit dem Behälterkörper 1 und dem Behälterverschluss 2 ist als ein einteiliges Spritzgussteil ausgebildet. Dementsprechend kann der gesamte Behälter in einer Spritzgussform zusammenhängend hergestellt werden. Daher ist es nicht erforderlich, nachträglich einen Behälterverschluss auf dem Behälterkörper zu montieren. Vielmehr handelt es sich um ein einteiliges Spritzgussteil. Bei dem dargestellten Behälter kann die Basis 12 des Behälterverschlusses 2 und der Behälterkörper 1 aus demselben Kunststoffmaterial gespritzt sein. Bei dem dargestellten Ausführungsbeispiel sind darüber hinaus auch der erste Dichtabschnitt 30 und der zweite Dichtabschnitt 22 aus demselben Kunststoffmaterial wie die Basis des Behälterverschlusses hergestellt.

Die Figuren 3a und 3b zeigen eine weitere Ausführungsform. Diese stimmt weitgehend mit der in den Figuren 1a bis 2f dargestellten Ausführungsform überein. Teile derselben Funktion sind mit denselben Bezugszeichen versehen. Auf die diesbezügliche Beschreibung zu den Figuren 1a bis 2f, die insoweit für die Figuren 3a und 3b gilt, wird verwiesen.

Anders als bei den vorangegangenen Figuren ist jedoch der zweite Dichtabschnitt 22' nicht aus demselben Kunststoffmaterial wie die Basis 12 hergestellt. Figur 3b lässt gut erkennen, dass an der Innenseite der Basis 12 ein anderes Material angeordnet ist, welches den zweiten Dichtabschnitt 22' bildet. Ein solcher Behälter kann beispielsweise im 2K-Spritzgussverfahren hergestellt sein.

Im dargestellten Beispiel erstreckt sich der zweite Dichtabschnitt 22' schichtförmig über die gesamte Innenseite der Basis 12.

## Patentansprüche

1. Behälter mit einem Behälterkörper (1), der eine Behälteröffnung aufweist, und mit einem Behälterverschluss (2) für die Behälteröffnung (8), wobei der Behälterkörper (1) und der Behälterverschluss (2) als ein einteiliges Spritzgussteil ausgebildet sind und ein Scharnier (10) aufweisen, das den Behälterverschluss (2) beweglich mit dem Behälterkörper (1) verbindet, wobei der Behälterkörper (1) eine Behälterwandung (3) aufweist, die einen Behälterraum (4) bildet, wobei die Behälteröffnung (8) von einem Rand (9) umgeben ist, wobei der Behälterverschluss (2) als Schnappverschluss ausgebildet ist und eine geöffnete Position und eine geschlossene Position einnehmen kann, wobei der Behälterverschluss (2) eine Basis (12) aufweist, an der eine Schürze (13) angeordnet ist, wobei der Behälterverschluss (2) einen ersten Dichtabschnitt (30) und einen zweiten Dichtabschnitt (22) aufweist, wobei der erste Dichtabschnitt (30) an einer Innenseite der Schürze (13) und der zweite Dichtabschnitt (22) an der Basis (12) angeordnet sind, wobei in der geschlossenen Position der erste Dichtabschnitt (30) an einer Außenseite des Randes (9) anliegt, um eine erste Abdichtung zu bilden, wobei in der geschlossenen Position der zweite Dichtabschnitt (22) an einer Stirnfläche des Randes (9) anliegt, um eine zweite Abdichtung zu bilden, **dadurch gekennzeichnet, dass** der erste Dichtabschnitt (30) dadurch unter Vorspannung an dem Rand (9) anliegt, dass die Schürze (13) in der geschlossenen Stellung durch Anlage an dem Rand (9) elastisch in radialer Richtung nach außen verformt ist und dass die Schürze (13) und die Basis (12) so ausgebildet sind, dass durch die Verformung der Schürze (13) in der geschlossenen Position der zweite Dichtabschnitt (22) gegen die Stirnfläche (23) vorgespannt wird.

2. Behälter nach Anspruch 1, **dadurch gekennzeichnet, dass** die Schürze (13) einen in radialer Richtung nach innen vorspringenden Bereich (17) und der Rand (9) einen in radialer Richtung nach außen vorspringenden Bereich (16) aufweisen und dass der nach innen vorspringende Bereich (17) der Schürze (13) in der geschlossenen Position mit dem nach außen vorspringenden Bereich (16) des Randes (9) verrastet, um den Behälterverschluss (2) in der geschlossenen Position zu fixieren.

3. Behälter nach Anspruch 2, **dadurch gekennzeichnet, dass** der nach innen vorspringende Bereich (17) einen Gipfel (18) aufweist, dass sich an den Gipfel (18) auf einer ersten, näher zur Basis (12) gelegenen Seite eine erste Fläche (19) und auf einer zweiten, weiter von der Basis (12) entfernten Seite eine zweite Fläche (20) anschließen, und dass die erste und die zweite Fläche (19, 20) gegenüber einer Behälterlängsachse (7) des Behälterkörpers (1) geneigt angeordnet sind.

4. Behälter nach Anspruch 3, **dadurch gekennzeichnet, dass** die erste Fläche (19) einen kegelabschnittförmigen Bereich und/oder die zweite Fläche (20) einen kegelabschnittförmigen Bereich aufweisen.

5. Behälter nach Anspruch 3 oder 4, **dadurch gekennzeichnet, dass** der Gipfel (18) durch einen radiusförmigen Bereich gebildet ist, der die erste und die zweite Fläche (19, 20) verbindet.

6. Behälter nach einem der Ansprüche 1 bis 5, **dadurch gekennzeichnet, dass** der Rand (9) eine kegelabschnittförmige Dichtfläche aufweist, an der in der geschlossenen Position der erste Dichtabschnitt (30) anliegt.

7. Behälter nach einem der Ansprüche 1 bis 6, **dadurch gekennzeichnet, dass** keine Dichtung vorgesehen ist, die an einer Innenseite des Randes (9) anliegt.

8. Behälter nach einem der Ansprüche 1 bis 7, **dadurch gekennzeichnet, dass** die Basis des Behälterverschlusses und der Behälterkörper aus demselben Kunststoffmaterial gespritzt sind.

9. Behälter nach einem der Ansprüche 1 bis 8, **dadurch gekennzeichnet, dass** die Schürze (13) eine erste Schürzenhöhe aufweist, dass die Schürze (13) in dem Bereich des Scharniers (10) einen Ausschnitt (15) aufweist und dass die Schürze im Bereich des Ausschnitts (15) eine zweite, geringere Schürzenhöhe aufweist.

10. Behälter nach einem der Ansprüche 1 bis 9, **dadurch gekennzeichnet, dass** der zweite Dichtabschnitt (22) in einer Vertiefung angeordnet ist und/oder dass ein Gipfel (24) des zweiten Dichtabschnitts nicht über eine von der Innenseite der Basis (12) gebildete Ebene hinausragt.

11. Behälter nach Anspruch 10, **dadurch gekennzeichnet, dass** die Basis (12) an ihrer Innenseite zur einen Seite des zweiten Dichtabschnitts (22) eine erste Nut (25) und zu einer anderen Seite des zweiten Dichtabschnitts (22) eine zweite Nut (25') aufweist.

12. Behälter nach Anspruch 10 oder 11, **dadurch gekennzeichnet, dass** an dem Gipfel (24) des zweiten Dichtabschnittes auf einer ersten Seite eine erste Begrenzungsfläche (26) und auf einer zweiten Seite eine zweite Begrenzungsfläche (26') angeordnet ist und dass die erste und die zweite Begrenzungsfläche (26, 26') gegenüber einer Behälterlängsachse (7) des Behälterkörpers (1) geneigt angeordnet sind.

13. Behälter nach einem der Ansprüche 1 bis 12, **dadurch gekennzeichnet, dass** der erste Dichtabschnitt (30) und der zweite Dichtabschnitt (22) aus demselben Kunststoffmaterial wie die Basis (12) des Behälterverschlusses (2) bestehen.

14. Behälter nach einem der Ansprüche 1 bis 13, **dadurch gekennzeichnet, dass** der erste Dichtabschnitt (30) und/oder der zweite Dichtabschnitt (22) aus einem anderen Material als die Basis des Behälterverschlusses bestehen.

## Claims

1. Container comprising a container body (1), which comprises a container opening, and a container closure (2) for the container opening (8), wherein the container body (1) and the container closure (2) are embodied as a one-piece injection-moulded part comprising a hinge (10) which movably connects the container closure (2) to the container body (1), wherein the container body (1) comprises a container wall (3) which forms a container space (4), wherein the container opening (8) is surrounded by a rim (9), wherein the container closure (2) is designed as a snap-on closure and can be moved between an open position and a closed position, wherein the container closure (2) comprises a base (12) at which a skirt (13) is arranged, wherein the container closure (2) comprises a first sealing segment (30) and a second sealing segment (22), wherein the first sealing segment (30) is arranged on an inner side of the skirt (13) and the second sealing segment (22) is arranged on the base (12), wherein, in the closed position, the first sealing segment (30) rests against an outer side of the rim (9) so as to form a first seal, wherein, in the closed position, the second sealing segment (22) rests against a front surface of the rim (9) as to form a second seal, **characterised in that** the first sealing segment (30) rests against the rim (9) under pretension, due to the skirt (13) being deformed elastically outwards in a radial direction by resting against the rim (9) in the closed position, and **in that** the skirt (13) and the base (12) are shaped such that the second sealing segment (22) is pretensioned against the front surface (23) by means of the deformation of the skirt (13) in the closed position.

2. Container according to claim 1, **characterised in that** the skirt (13) comprises a section (17) which projects inwards in a radial direction and the rim (9) comprises a section (16) which projects outwards in a radial direction, and **in that**, in the closed position, the section (17) of the skirt (13) which projects inwards locks in place with the section (16) of the rim (9) which projects outwards so as to fix the container closure (2) in the closed position.

3. Container according to claim 2, **characterised in that** the section (17) which projects inwards comprises a crest (18), **in that** a first surface (19) is connected to the crest (18) on a first side which is located closer to the base (12), and that a second surface (20) is connected to the crest on a second side which is located further away from the base (12), and **in that** the first and the second surfaces (19, 20) are arranged so as to be inclined relative to a longitudinal container axis (7) of the container body (1).

4. Container according to claim 3, **characterised in that** the first surface (19) comprises a cone-segment-shaped area and/or the second surface (20) comprises a cone-segment-shaped area.

5. Container according to claim 3 or 4, **characterised in that** the crest (18) is formed by a radius-shaped area which connects the first and the second surfaces (19, 20).

6. Container according to any of claims 1 to 5, **characterised in that** the rim (9) comprises a cone segment-shaped sealing surface, against which the first sealing portion (30) rests in the closed position.

7. Container according to any of claims 1 to 6, **characterised in that** no seal is provided which rests against an inner side of the rim (9).

8. Container according to any of claims 1 to 7, **characterised in that** the base of the container closure and the container body are injection-moulded from the same plastic material.

9. Container according to any of claims 1 to 8, **characterised in that** the skirt (13) comprises a first skirt height, **in that** the skirt (13) comprises a recess (15) in the area of the hinge (10) and **in that** the skirt comprises a second lower height in the area of the recess (15).

10. Container according to any of claims 1 to 9, **characterised in that** the second sealing segment (22) is arranged in a depression and/or **in that** a crest (24) of the second sealing segment does not project beyond a plane formed by the inner side of the base (12).

11. Container according to claim 10, **characterised in that** the base, on its inner side, (12) comprises a first groove (25) towards the one side of the second sealing segment (22) and a second groove (25') towards another side of the second sealing segment (22).

12. Container according to either claim 10 or claim 11, **characterised in that** a first boundary surface (26) is connected to a first side of the crest (24) of the second sealing segment, and a second boundary surface (26') is connected to a second side of the crest (24), and **in that** the first and the second boundary surfaces (26, 26') are arranged so as to be inclined relative to a longitudinal container axis (7) of the container body (1).

13. Container according to any of claims 1 to 12, **characterised in that** the first sealing segment (30) and the second sealing segment (22) consist of the same plastic material as the base (12) of the container closure (2).

14. Container according to any of claims 1 to 13, **characterised in that** the first sealing segment (30) and/or the second sealing segment (22) consist of a different material from the base of the container closure.

## Revendications

1. Récipient comportant un corps de récipient (1), lequel présente une ouverture de récipient, et comportant une fermeture de récipient (2) pour l'ouverture de récipient (8), dans lequel le corps de récipient (1) et la fermeture de récipient (2) sont réalisés comme une pièce moulée par injection d'un seul tenant et présentent une charnière (10), laquelle relie la fermeture de récipient (2) au corps de récipient (1) de manière mobile, dans lequel le corps de récipient (1) présente une paroi de récipient (3), laquelle forme un espace de récipient (4), dans lequel l'ouverture de récipient (8) est entourée par un bord (9), dans lequel la fermeture de récipient (2) est réalisée comme fermeture à déclic et peut occuper une position ouverte et une position fermée, dans lequel la fermeture de récipient (2) présente une base (12), sur laquelle est agencée une jupe (13), dans lequel la fermeture de récipient (2) présente une première section d'étanchéité (30) et une deuxième section d'étanchéité (22), dans lequel la première section d'étanchéité (30) est agencée à une face intérieure de la jupe (13) et la deuxième section d'étanchéité est agencée sur la base (12), dans lequel dans la position fermée, la première section d'étanchéité (30) s'appuie sur une face externe du bord (9), afin de former un premier joint, dans lequel dans la position fermée, la deuxième section d'étanchéité (22) s'appuie sur une surface frontale du bord (9), afin de former un deuxième joint, **caractérisé en ce que** la première section d'étanchéité (30) s'appuie sur le bord (9) sous précontrainte du fait que la jupe (13) est, en position fermée, déformée élastiquement vers l'extérieur dans une direction radiale et que la jupe (13) et la base (45) sont réalisées de telle sorte que la deuxième section d'étanchéité (22) est précontrainte contre la surface frontale (23) par la déformation de la jupe (13) dans la position fermée.

2. Récipient selon la revendication 1, **caractérisé en ce que** la jupe (13) présente une zone (17) saillant vers l'intérieur dans une direction radiale et le bord (9) présente une zone (16) saillant vers l'extérieur dans une direction radiale et **en ce que** dans la position fermée, la zone (17) de la jupe (13) saillant vers l'intérieur s'emboîte avec la zone (16) du bord (9) saillant vers l'extérieur, afin de fixer la fermeture de récipient (2) dans la position fermée.

3. Récipient selon la revendication 2, **caractérisé en ce que** la zone (17) saillant vers l'intérieur présente un sommet (18), **en ce que**, sur un premier côté plus proche de la base (12), une première surface (19) se raccorde au sommet (18) et, sur un deuxième côté plus éloigné de la base (12), une deuxième surface (20) se raccorde au sommet, et **en ce que** la première et la deuxième surface (19, 20) sont agencées de manière inclinée par rapport à un axe longitudinal de récipient (7) du corps de récipient (1).

4. Récipient selon la revendication 3, **caractérisé en ce que** la première surface (19) présente une zone de forme tronconique et/ou la deuxième surface (20) présente une zone de forme tronconique.

5. Récipient selon la revendication 3 ou 4, **caractérisé en ce que** le sommet (18) est formé par une zone forme de rayon, laquelle relie la première et la deuxième surface (19, 20).

6. Récipient selon l'une des revendications 1 à 5, **caractérisé en ce que** le bord (9) présente une surface d'étanchéité de forme tronconique, sur laquelle la première section d'étanchéité (30) s'appuie dans la position fermée.

7. Récipient selon l'une des revendications 1 à 6, **caractérisé en ce qu'**il n'est pas prévu de joint s'appuyant sur une face intérieure du bord (9).

8. Récipient selon l'une des revendications 1 à 7, **caractérisé en ce que** la base de la fermeture de récipient et le corps de récipient sont injectés en utilisant le même matériau plastique.

9. Récipient selon l'une des revendications 1 à 8, **caractérisé en ce que** la jupe (13) présente une première hauteur de jupe, **en ce que** la jupe (13) présente une échancrure (15) dans la zone de la charnière (10) et **en ce que** la jupe présente dans la zone de l'échancrure (15) une deuxième hauteur de jupe qui est inférieure.

10. Récipient selon l'une des revendications 1 à 9, **caractérisé en ce que** la deuxième section d'étanchéité (22) est agencée dans une dépression et/ou **en ce qu'**un sommet (24) de la deuxième section d'étanchéité ne dépasse pas au-dessus d'un plan formé par la face intérieure de la base (12).

11. Récipient selon la revendication 10, **caractérisé en ce que** la base (12) présente sur sa face intérieure une première rainure (25) vers un côté de la deuxième section d'étanchéité (22) et une deuxième rainure (25') vers un autre côté de la deuxième section d'étanchéité (22).

12. Récipient selon la revendication 10 ou 11, **caractérisé en ce qu'**au sommet (24) de la deuxième section d'étanchéité, une première surface de délimitation (26) est agencée sur un premier côté et une deuxième surface de délimitation (26') est agencée sur un deuxième côté et **en ce que** la première et la deuxième surface de délimitation (26, 26') sont agencées de manière inclinée par rapport à un axe longitudinal de récipient (7) du corps de récipient (1).

13. Récipient selon l'une des revendications 1 à 12, **caractérisé en ce que** la première section d'étanchéité (30) et la deuxième section d'étanchéité (22) sont constituées du même matériau plastique que la base (12) de la fermeture de récipient (2).

14. Récipient selon l'une des revendications 1 à 13, **caractérisé en ce que** la première section d'étanchéité (30) et/ou la deuxième section d'étanchéité (22) sont constituées d'un autre matériau que la base de la fermeture de récipient.
